# EUROPÄISCHE PATENTSCHRIFT

(11) **EP 0 466 977 B1**
(45) Veröffentlichungstag und Bekanntmachung des Hinweises auf die Patenterteilung: **19.07.1995**
(21) Anmeldenummer: 90124630.6
(22) Anmeldetag: 18.12.1990
(51) Int. Cl.: H01H 47/00, H01H 9/38

(54) **Schaltungsanordnung zum Schalten hoher Lasten**
Switching device for switching of high loads
Dispositif commutateur pour commuter des charges importantes

(30) Priorität: 18.07.1990 DE 4022893
(43) Veröffentlichungstag der Anmeldung: 22.01.1992
(73) Patentinhaber: SIEMENS AKTIENGESELLSCHAFT, 80333 München (DE)
(72) Erfinder: Siepmann, Richard, W-8000 München 70 (DE)

(56) Entgegenhaltungen:
- DE-A- 2 808 942
- DE-B- 1 175 807
- GB-A- 2 170 654
- US-A- 4 584 621
- RADIO AND ELECTRONICS CONSTRUCTOR Bd. 29, Nr.10, May 1976, LONDON,Seiten 602-603 MILES,T. 'Sequential relay switch'

## Beschreibung

Die Erfindung betrifft eine Schaltungsanordnung zum Schalten hoher Lasten mit elektromagnetischen Relais.

Zum Schalten hoher Lasten mit Relaiskontakten sind oft Brückenkontakte mit abbrandfestem Kontaktmaterial notwendig. Diese Kontaktmaterialien besitzen jedoch bei den in Relais üblichen Kontaktkräften oft unerwünscht hohe, schwankende Übergangswiderstände. Zum Schalten hoher Spannungen ist es zwar auch bekannt, Kontakte in Reihe zu schalten, wodurch sich der Spannungsabfall an den einzelnen Kontakten vermindert. Allerdings bringt eine solche Schaltung eine zusätzliche Kontaktunsicherheit wegen des mehrfachen Übergangswiderstandes.

Es ist auch bekannt, zum Schalten solcher Lasten Relais mit Vorlaufkontakt einzusetzen (z. B. DE-B-1 175 807, DE-A-33 10 458), wobei ein früher schließender und später öffnender Wolframkontakt den Schaltvorgang übernimmt und ein Silberkontakt im eingeschalteten Zustand für sichere Kontaktgabe sorgt. Derartige Vorlaufkontakte erfordern jedoch eine Spezialfertigung für die betreffenden Relais mit entsprechend erhöhtem Aufwand bei der Verarbeitung unterschiedlicher Kontaktmaterialien an gemeinsamen Kontaktfedern und eine entsprechend aufwendige Justierung für die zeitliche Abfolge des Schaltens. Auch die Beherrschung der Kontaktabstände und der Kontaktkräfte ist in solchen Relais, vor allem bei auftretendem Abbrand, mit Problemen behaftet.

Aufgabe der Erfindung ist es, eine Schaltungsanordnung anzugeben, welche mit einem einfachen Aufbau hohe Lasten unter Einsatz serienmäßig gefertigter Relais geschaltet werden können, wobei sowohl die Vermeidung von Abbrand und Verschweißen beim Schalten selbst als auch ein guter Kontaktübergang im eingeschalteten Zustand gewährleistet werden.

Erfindungsgemäß weist eine Schaltungsanordnung zur Lösung dieser Aufgabe folgende Merkmale auf:
a) ein erstes, abfallverzögertes Relais und ein zweites, anzugsverzögertes Relais sind mit ihren Wicklungen gemeinsam in einen Erregerkreis geschaltet;
b) die Verzögerungseinrichtungen der beiden Relais sind so bemessen, daß das erste Relais beim Anlegen einer Erregerspannung an den Erregerkreis vor dem zweiten Relais einschaltet und bei Unterbrechung der Erregerspannung nach dem zweiten Relais abschaltet;
c) mindestens ein Kontaktpaar mit hoher Schweiß- und Abbrandfestigkeit des ersten Relais ist parallel zu mindestens einem Kontaktpaar mit niedrigem Durchgangswiderstand und hoher Strombelastbarkeit des zweiten Relais in den Laststromkreis geschaltet.

Bei der erfindungsgemäßen Schaltungsanordnung werden also anstelle eines bekannten aufwendigen Vorlaufkontaktes in einem Relais zwei serienmäßige Relais mit entsprechend unterschiedlichen Kontakten eingesetzt und mit einfachen Schaltungsmitteln so aufeinander abgestimmt, daß das Relais mit den abbrandfesten Kontakten den Ein- und Ausschaltvorgang übernimmt, während ein zweites Relais mit guten Kontaktübergangseigenschaften im eingeschalteten Zustand den Hauptanteil des Laststroms übernimmt. Das erste Relais besitzt dabei schweiß- und abbrandfeste Einfach- oder Brückenkontakte aus üblichen Werkstoffen für diesen Zweck, z. B. AgSnO₂, W oder AgCdO, während das zweite Relais Einfach- oder Doppelkontakte aus ebenfalls bekannten Materialien mit niedrigem Durchgangswiderstand besitzt, beispielsweise Silber- oder Silber-Gold-Legierungen.

In einer vorteilhaften Ausführungsform der Schaltungsanordnung sind die Erregerwicklungen der beiden Relais in Reihe geschaltet, und parallel zu jeder Wicklung ist jeweils eine Diode über einen Kondensator derart geschaltet, daß die Diode am ersten Relais beim Einschalten sperrt und die Diode am zweiten Relais beim Einschalten durchgängig ist. In diesem Fall müssen die Erregerwicklungen wegen der Serienschaltung etwa für die halbe Betriebsspannung ausgelegt sein, wobei mit den beiden Dioden und den beiden Kondensatoren die angestrebte Schaltfolge der beiden Relais sichergestellt wird. Um eine Aufladung bzw. Entladung der Kondensatoren in einer angemessenen Zeit zu ermöglichen, sind zweckmäßigerweise parallel zur Diode des ersten Relais ein erster Widerstand und parallel zum Kondensator des zweiten Relais ein zweiter Widerstand geschaltet. Da außerdem im Moment des Einschaltens am ersten Relais die volle Betriebsspannung anliegt, kann dieses auch einen Ansprechwert besitzen, der höher als die halbe Betriebsspannung liegt. Relais mit höheren Ansprechwerten können erhöhte Kontaktkräfte erzeugen, was hier mit Vorteil ausgenutzt werden kann.

Die Erfindung wird nachfolgend an einem Ausführungsbeispiel anhand der Zeichnung näher erläutert. Es zeigt
Figur 1 eine Schaltungsanordnung mit zwei in Reihe geschalteten Relais,
Figur 2 ein Diagramm mit dem zeitlichen Verlauf der Spannungen und der jeweiligen Kontaktgaben in der Schaltungsanordnung nach Figur 1.

Die Schaltungsanordnung von Figur 1 zeigt ein erstes Relais A und ein zweites Relais B, welche in Reihe in einem Erregerstromkreis liegen, wobei eine Betriebsspannung +U über einen Schalterkontakt k an die Erregerwicklungen anschaltbar ist. Parallel zur Wicklung des Relais A liegen eine Diode D1 und ein Kondensator C1 in Reihe, während parallel zur Wicklung des Relais B ein Kondensator C2 und eine Diode D2 geschaltet sind. Die Dioden D1 und D2 sind jeweils so gepolt, daß beim Anlegen der Betriebsspannung an die Reihenschaltung der Relais zunächst die Diode D1 gesperrt ist, während die Diode D2 leitend ist. Parallel zur Diode D1 liegt außerdem ein Widerstand R1, während ein Widerstand R2 parallel zum Kondensator C2 geschaltet ist. Die Kontaktpaare a1 und a2 des Relais A sind als Brückenkontakt in Serie in den Lastkreis eines Lastwiderstandes RL geschaltet. In diesem Lastkreis liegen außerdem parallel zum Brückenkontakt die beiden Kontaktpaare b1 und b2 des Relais B.

Beim Anlegen der Betriebsspannung U über den Schalterkontakt k spricht das Relais A schnell an, weil die Diode D1 gesperrt ist; das Relais B spricht dagegen erst verzögert an, da zunächst der Kondensator C2 über die Diode D2 aufgeladen wird. Entsprechend schalten die Kontakte a1, a2 und b1, b2 zeitlich versetzt durch.

Über den Widerstand R1 lädt sich beim Betrieb der Kondensator C1 auf. Wird nun die Betriebsspannung abgeschaltet, so sperrt die Diode D2, während die Diode D1 leitet, so daß das Relais B sofort, das Relais A jedoch erst nach der Entladung des Kondensators C1 abfällt. Über den Widerstand R2 wird dann der Kondensator C2 entladen.

In Figur 2 ist der zeitliche Ablauf des oben beschriebenen Schaltvorgangs über einer Zeitachse t gezeigt. Dabei zeigt die Kurve a den Zustand des Schalterkontaktes k (0 oder 1). Die Kurve b zeigt den Verlauf der Erregerspannung U_{A} am Relais A, die Kurve c den entsprechenden Spannungsverlauf U_{B} am Relais B. Die Kurven d und e zeigen den entsprechenden Schaltzustand (0 oder 1) der zugehörigen Kontakte a1, a2 bzw. b1 und b2. So ist zu erkennen, daß im Zeitpunkt t1 das Relais A mit den Kontakten a1 und a2 durchschaltet, das Relais B mit den Kontakten b1 und b2 jedoch erst verzögert zum Zeitpunkt t2. Beim Abschalten im Zeitpunkt t3 wiederum fällt zunächst das Relais B ab, wodurch die Kontakte b1 und b2 öffnen. Erst dann fällt mit Verzögerung auch das Relais A ab und öffnet die Kontakte a1 und a2 (Zeitpunkt t4).

## Patentansprüche

1. Schaltungsanordnung zum Schalten hoher Lasten mit elektromagnetischen Relais, welche folgende Merkmale aufweist:
a) ein erstes, abfallverzögertes Relais (A) und ein zweites, anzugsverzögertes Relais (B) sind mit ihren Wicklungen gemeinsam in einen Erregerkreis geschaltet;
b) die Verzögerungseinrichtungen der beiden Relais sind so bemessen, daß das erste Relais (A) beim Anlegen einer Erregerspannung (+U) an den Erregerkreis vor dem zweiten Relais (B) einschaltet und bei Unterbrechung der Erregerspannung nach dem zweiten Relais abschaltet und
c) mindestens ein Kontaktpaar (a1, a2) mit hoher Schweiß- und Abbrandfestigkeit des ersten Relais (A) ist parallel zu mindestens einem Kontaktpaar (b1, b2) mit niedrigem Durchgangswiderstand und hoher Strombelastbarkeit des zweiten Relais (B) in den Laststromkreis geschaltet.

2. Schaltungsanordnung nach Anspruch 1, **dadurch gekennzeichnet**, daß die Erregerwicklungen der beiden Relais (A, B) in Reihe geschaltet sind und daß parallel zu jeder Wicklung jeweils eine Diode (D1, D2) über einen Kondensator (C1, C2) derart geschaltet ist, daß die Diode (D1) an dem ersten Relais (A) beim Einschalten sperrt und die Diode (D2) an dem zweiten Relais (B) beim Einschalten durchgängig ist.

3. Schaltungsanordnung nach Anspruch 2, **dadurch gekennzeichnet**, daß parallel zur Diode (D1) des ersten Relais (A) ein erster Widerstand (R1) und parallel zu dem Kondensator (C2) des zweiten Relais (B) ein zweiter Widerstand (R2) geschaltet sind.

4. Schaltungsanordnung nach Anspruch 2 oder 3, **dadurch gekennzeichnet**, daß das erste Relais (A) eine höhere Ansprechspannung als das zweite besitzt.

5. Schaltungsanordnung nach einem der Ansprüche 1 bis 4, **dadurch** **gekennzeichnet**, daß zwei Kontaktpaare (a1, a2) des ersten Relais in Reihe in den Laststromkreis geschaltet sind.

6. Schaltungsanordnung nach einem der Ansprüche 1 bis 5, **dadurch gekennzeichnet**, daß zwei Kontaktpaare (b1, b2) des zweiten Relais (B) parallel in den Laststromkreis geschaltet sind.

## Claims

1. Circuit arrangement for switching high loads by means of electromagnetic relays, which arrangement has the following features:
a) a first drop-out delay relay (A) and a second pull-in delay relay (B) are jointly connected, by their windings, in an exciter circuit;
b) the delay devices of the two relays are dimensioned such that the first relay (A) switches on before the second relay (B) when an exciter voltage (+U) is applied to the exciter circuit, and switches off after the second relay when the exciter voltage is interrupted, and
c) at least one pair of contacts (a1, a2), having a high resistance to welding and burning, of the first relay (A) is connected into the load circuit in parallel with at least one pair of contacts (b1, b2), having a low contact resistance and a high current loadability, of the second relay (B).

2. Circuit arrangement according to Claim 1, characterized in that the exciter windings of the two relays (A, B) are connected in series and in that a diode (D1, D2) is respectively connected in parallel with each winding, via a capacitor (C1, C2), in such a way that the diode (D1) at the first relay (A) blocks during switching on and the diode (D2) at the second relay (B) is conductive during switching on.

3. Circuit arrangement according to Claim 2, characterized in that a first resistor (R1) is connected in parallel with the diode (D1) of the first relay (A) and a second resistor (R2) is connected in parallel with the capacitor (C2) of the second relay (B).

4. Circuit arrangement according to Claim 2 or 3, characterized in that the first relay (A) has a higher response voltage than the second.

5. Circuit arrangement according to one of Claims 1 to 4, characterized in that two pairs of contacts (a1, a2) of the first relay are connected in series into the load circuit.

6. Circuit arrangement according to one of Claims 1 to 5, characterized in that two pairs of contacts (b1, b2) of the second relay (B) are connected in parallel into the load circuit.

## Revendications

1. Dispositif commutateur pour commuter des charges importantes avec relais électromagnétiques, qui présente les particularités suivantes:
a) un premier relais (A) à relâchement retardé et un second relais (B) à attraction retardée sont reliés en commun par leurs enroulements dans un circuit d'excitation ;
b) les dispositifs de retardement des deux relais sont dimensionnés de telle sorte que le premier relais (A), lors de l'application d'une tension d'excitation (+U) au circuit d'excitation, soit enclenché avant le second relais (B) et, lors d'une interruption de la tension d'excitation, soit désactivé après le second relais et
c) au moins une paire de contacts (a1, a2) du premier relais (A), de grande résistance au soudage et au grillage, est connectée dans le circuit de courant de charge en parallèle à au moins une paire de contacts (b1, b2) du second relais (B), de faible résistance de transition et de grande capacité de sollicitation électrique.

2. Dispositif commutateur selon la revendication 1, caractérisé en ce que les enroulements d'excitation des deux relais (A, B) sont connectés en série et en ce qu'une diode respective (D1, D2) est connectée en parallèle à chaque enroulement, par l'intermédiaire d'un condensateur (C1, C2) de telle sorte que la diode (D1) associée au premier relais (A) soit bloquée lors d'un enclenchement et que la diode (D2) associée au second relais (B) soit conductrice lors d'un enclenchement.

3. Dispositif commutateur selon la revendication 2, caractérisé en ce qu'une première résistance (R1) est reliée en parallèle à la diode (D1) du premier relais (A) et qu'une seconde résistance (R2) est reliée en parallèle au condensateur (C2) du second relais (B).

4. Dispositif commutateur selon la revendication 2 ou 3, caractérisé en ce que le premier relais (A) a une tension de réaction plus grande que le second.

5. Dispositif commutateur selon l'une des revendications 1 à 4, caractérisé en ce que deux paires de contacts (a1, a2) du premier relais sont connectées en série dans le circuit de courant de charge.

6. Dispositif commutateur selon l'une des revendications 1 à 5, caractérisé en ce que deux paires de contacts (b1, b2) du second relais (B) sont connectées en parallèle dans le circuit de courant de charge.
